# FASCICULE DE BREVET EUROPEEN

(11) **EP 0 279 140 B1**
(45) Date de publication et mention de la délivrance du brevet: **16.10.1991**
(21) Numéro de dépôt: 87440082.3
(22) Date de dépôt: 07.12.1987
(51) Int. Cl.: E04H 4/16

(54) **Module technique pour piscines**
Technischer Modul für Schwimmbäder
Technical module for swimming pools

(30) Priorité: 23.12.1986 FR 8618248
(43) Date de publication de la demande: 24.08.1988
(73) Titulaire: Cholley, André, F-68580 Seppois le Bas (FR)
(72) Inventeur: Cholley, André, F-68580 Seppois le Bas (FR)
(74) Mandataire: Bossard, Jacques-René

(56) Documents cités:
- EP-A- 0 145 619
- DE-A- 1 559 143
- FR-A- 2 492 438
- US-A- 3 374 492
- US-A- 3 952 338
- US-A- 4 087 870

## Description

La présente invention concerne les accessoires pour piscines et plus particulièrement les éléments techniques qui sont habituellement ajoutés au bassin proprement dit pour couvrir différentes fonctions de filtration, de sécurité ou d'agrément.

La technique actuelle consiste à réaliser à proximité du bassin un bloc technique sous forme d'un petit local qui comporte les pompes de circulation et d'alimentation, ainsi que les filtres. Une multitude d'autres accessoires peuvent être ajoutés au niveau du bassin et de son environnement immédiat, tels les escaliers, les dispositifs d'éclairages sous-marins, les pédiluves, les systèmes de nage à contre-courant, les douches, les pataugeoires pour enfants, les dispositifs de balnéothérapie, tous ces éléments nécessitent pour leur installation des aménagements sur le bassin lui-même et des ouvrages de terrassement qui sont coûteux et difficiles à atteindre en cas de réparation.

Une tentative pour rapporter un module indépendant dans une piscine et pour regrouper tous les éléments extérieurs ou immergés que forment les systèmes de circulation d'eau et les accessoires de la piscine dans l'encombrement d'un escalier a déjà été décrite dans le EP-A-0 145 619, qui vise un ensemble modulaire destiné a être associé à une piscine, et comportant un système de filtration de l'eau provenant de la piscine et un système de recirculation destiné à recycler vers la piscine l'eau en provenance dudit système de filtration, lesdits systèmes étant intégrés dans un module prêt à être adapté à la piscine, ledit ensemble modulaire comportant une cuve de filtration dans laquelle sont logées le système de filtration de l'eau provenant de la piscine, et une cuve technique, dans laquelle est logé un système de recirculation de l'eau provenant de la cuve de filtration, lesdites cuves étant logées dans des portions indépendantes dudit module, ledit ensemble modulaire comportant des marches d'accès à la piscine, les marches étant immergées dans la piscine, cet ensemble comportant des moyens d'extraction de l'eau de la piscine à travers le système de filtration, des moyens de recyclage de l'eau ainsi filtrée de manière à alimenter la piscine en eau filtrée, et des moyens de refoulement logés dans la cuve technique.

Toutefois l'ensemble modulaire ainsi décrit dans le EP-A-0145619 ne comportait pas de gradins permettant son adaptation à des fins sportives ou à visées thérapeutiques.

On a bien décrit de tels gradins prévus à des fins de ce genre dans le US-A-3952338, mais indépendamment de toute installation d'ensemble modulaire comparable à l'objet de la présente demande.

La présente invention se propose de permettre l'agencement de tous les éléments techniques et les accessoires optionnels d'une piscine, pour un prix de revient compétitif et sous une esthétique rationnelle et inédite.

A cet effet, l'invention vise un ensemble modulaire du genre précité, dans lequel le module renfermant l'ensemble des éléments constitutifs de l'installation est préfabriqué en matière plastique, le système de filtration est constitué par des cartouches de filtration, la cuve de filtration jouxte la cuve technique, les marches constituent un escalier en gradins occupant le reste dudit module, les tuyauteries de refoulement de l'eau filtrée sont logées sous cet escalier, au moins une de ces marches (2) est surdimensionnée pour recevoir un sujet en position allongée, la cuve de filtration est recouverte par une pédiluve alimenté par l'eau de la piscine, et elle contient les cartouches de filtration, les moyens d'extraction et de recyclage sont constitués par une ou deux pompes de manière à aspirer l'eau depuis le pédiluve et à travers lesdites cartouches filtrantes, disposées en dessous dudit pédiluve, le refoulement de l'eau filtrée vers la piscine est effectué par des buses de refoulement, des buses de balnéothérapie et des buses de nage à contre-courant et en ce que les buses sont réparties sur les parois verticales des marches d'escalier, les buses de balnéothérapie étant placées dans la paroi supérieure, tandis que les buses de refoulement sont placées dans la paroi inférieure et les buses de nage à contre-courant sont placées dans la paroi verticale d'une marche intermédiaire.

Selon des caractéristiques subsidiaires de l'invention,
- la pompe d'extraction et la pompe de recyclage constituent une seule et même pompe à la sortie de laquelle une vanne multi-voies oriente l'eau de sortie vers les buses choisies ;
- la pédiluve comporte un volet de sécurité destiné à éviter tout désamorçage de la pompe en cas de manque d'eau ;
- la partie horizontale de la marche surdimensionnée comporte une paroi articulée pour pouvoir être placée en position verticale et délimiter un bassin de balnéothérapie ou une pataugeoire pour enfants,
- et enfin l'ensemble modulaire comporte sur la tuyauterie de balnéothérapie une prise d'air permettant de moduler l'apport d'air dans le circuit afin d'oxygéner et d'émulsionner l'eau.

La présente invention sera mieux comprise en se référant aux dessins annexés qui montrent à titre d'exemple une réalisation de l'invention non limitative.

La figure 1 est une première vue de dessus du module technique partiellement écorchée.

La figure 2 est une seconde vue de dessus du module mettant en évidence d'autres détails.

La figure 3 est une coupe selon AA' de la figure 1.

La figure 4 est une coupe selon BB' de la figure 1.

La figure 5 est une vue en élévation du module.

Selon la figure 1, on voit le module 1 qui est formé d'un ensemble préfabriqué réalisé de préférence en résine renforcée du genre polyester et qui comprend un escalier formé de plusieurs marches 2 qui jouxtent une cuve technique 3, et une cuve de filtration 4. La cuve technique 3 contient la pompe d'alimentation et de circulation 5 et les différents robinets. La cuve de filtration 4 contient plusieurs cartouches de filtration en tissu imputrescible plissé assurant une meilleure filtration et cette cuve est surmontée d'un déversoir faisant pédiluve 7 et comportant une sécurité de manque d'eau 8 pour éviter tout désamorçage de la pompe. Les contre-marches 2 de l'escalier comportent les buses de refoulement 9, et peuvent recevoir différents accessoires tels des buses de balnéothérapie, des projecteurs immergés, un système de portique délimitant une pataugeoire, des buses pour nage à contre-courant. Dans la partie supérieure du module, au niveau du plan d'eau, un orifice de trop plein 10 est aménagé pour éviter les débordements dûs aux précipitations.

Selon la figure 2, on voit plus en détail la tuyauterie du système de circulation, du système de balnéothérapie, de nage à contre-courant, et l'évacuation des eaux usées. On voit la cuve étanche 4 qui contient les cartouches filtrantes 6 reliées par une tuyauterie 11 à la pompe 5 contenue dans la cuve technique 3. Cette cuve technique 3 accueille en plus de la pompe une vanne multi-voies 12 qui permet d'orienter l'eau en sortie de pompe, soit vers les buses de refoulement 9 placées dans les dernières contre-marches 2 de l'escalier, soit vers les buses de balnéothérapie 13, soit vers les buses de nage à contre-courant 14, soit vers une évacuation d'eaux usées 15.

Une prise d'air 16 fixée sur la tuyauterie de balnéothérapie permet de moduler l'apport d'air dans le circuit afin d'oxygéner et d'émulsionner l'eau.

Selon la figure 3, on voit le module 1 comportant les marches 2 de l'escalier qui reçoivent les buses de refoulement 9, les buses de nage à contre-courant 14, les buses de balnéothérapie 13, ainsi que la prise d'air réglable 16 dudit système de balnéothérapie qui se trouve placée juste au-dessus du plan d'eau 17. On voit également le déversoir-pédiluve 7 qui peut également recevoir une douche 18. La seconde marche 2' de l'escalier peur recevoir une grille 19 articulée en 20 sur les côtés du module, permettant ainsi de délimiter une pataugeoire pour les enfants.

Selon la figure 4, on voit le module 1, la cuve étanche 4 qui contient les filtres 6, la canalisation 11 d'alimentation à la pompe en eau filtrée, le caisson étanche 3 qui contient la pompe 5 et la vanne multivoies 12, l'eau filtrée étant injectée par les buses de refoulement 9 au niveau des contre-marches. Un système de sécurité 8 constitué d'un volet mobile flottant fixé dans une échancrure pratiquée dans le déversoir, permet d'éviter le manque d'alimentation en eau de la pompe lorsque le niveau dans la piscine descend sous le niveau supérieur du déversoir. Le volet allégé dans la partie supérieure par un matériau flottant est fixé à sa base par un axe horizontal. Sous l'effet de dépression de la pompe, le volet s'incline plus ou moins vers l'intérieur du pédiluve, proportionnellement au débit d'eau nécessaire à l'alimentation de la pompe.

Selon la figure 5, on voit la module 1 en élévation, comportant la cuve étanche 4 surmontée du déversoir-pédiluve 7, le système de sécurité de manque d'eau 8, les marches 2 de l'escalier qui reçoivent les buses de refoulement 9, les buses de nage à contre-courant 14, les buses de balnéothérapie 13, l'éclairage immergé 21.

Le dispositif ainsi décrit fonctionne de la manière suivante pour la filtration : le niveau d'eau se situe à 1 ou 2 cm au-dessus du bord déversoir lorsque la pompe est à l'arrêt, lors de sa mise en fonctionnement, elle provoque par aspiration une baisse de niveau dans le pédiluve, ce qui entraîne par effet d'écrémage les poussières et autres salissures pouvant se trouver à la surface du plan d'eau, vers le déversoir, où elles tombent avec l'eau sur le fond du pédiluve qui comporte une grille permettant d'arrêter les grosses impuretés telles que feuilles mortes, etc...

L'eau traverse ensuite les cartouches filtrantes qui sont placées en amont de la pompe permettant un seuil de colmatage très faible de ces dernières. En outre, la grande surface de filtration permet d'obtenir une vitesse lente de passage d'eau courante avec une meilleure filtration.

La présente invention sera avantageusement utilisée pour remplacer les blocs techniques habituels des piscines.

Ce module préfabriqué permettra d'abaisser les coûts de fabrication et réduira considérablement le temps d'installation.

Pour prévenir tout fonctionnement intempestif du dispositif selon l'invention en cas de baisse imprévue, accidentelle ou excessivement rapide du niveau de l'eau dans la piscine, un système régulateur de niveau peut avantageusement être logé dans un espace libre du module 1 et contrôler le niveau du plan d'eau 17 dans la cuve 7.

## Revendications

1. Ensemble modulaire destiné à être associé à une piscine, du type comportant un système de filtration de l'eau provenant de la piscine et un système de recirculation destiné à recycler vers la piscine l'eau en provenance dudit système de filtration, lesdits systèmes étant intégrés dans un module (1), prêt à être adapté à la piscine, ledit ensemble modulaire comportant une cuve de filtration (4), dans laquelle sont logés le système de filtration de l'eau provenant de la piscine, une cuve technique (3), dans laquelle est logé un système de recirculation de l'eau provenant de la cuve de filtration, lesdites cuves (3) et (4) étant logées dans des portions indépendantes dudit module (1), ledit ensemble modulaire comportant des marches d'accès (2) à la piscine, les marches étant immergées dans la piscine, des moyens d'extraction (5) de l'eau de la piscine à travers le système de filtration (4) et des moyens de recyclage (5) de l'eau ainsi filtrée de manière à alimenter la piscine en eau filtrée et des moyens de refoulement (9), logés dans la cuve technique (3), ensemble modulaire **caractérisé en ce que** le module est préfabriqué en matière plastique, le système de filtration est constitué par des cartouches de filtration (6), la cuve de filtration (4) jouxte la cuve technique (3), les marches (2) constituent un escalier en gradins occupant le reste dudit module, les tuyauteries de refoulement de l'eau filtrée sont logées sous cet escalier, au moins une de ces marches (2') est surdimensionnée pour recevoir un sujet en position allongée, la cuve de filtration est recouverte par un pédiluve alimenté par l'eau en provenance de la piscine et elle contient les cartouches de filtration, les moyens d'extraction et de recyclage sont constitués par une ou deux pompes (5) de manière à aspirer l'eau depuis le pédiluve (7) et à travers lesdites cartouches filtrantes (6), disposées en dessous dudit pédiluve (7), le refoulement de l'eau filtrée vers la piscine est effectué par des buses de refoulement (9), des buses de balnéothérapie (13) et des buses de nage à contre-courant (14) et en ce que les buses sont réparties sur les parois verticales des marches d'escalier (2), les buses de balnéothérapie (13) étant placées dans la paroi supérieure, tandis que les buses de refoulement (9) sont placées dans la paroi inférieure et les buses de nage à contre-courant (14) sont placées dans la paroi verticale d'une marche intermédiaire.

2. Ensemble modulaire selon la revendication 1, caractérisé en ce que la pompe d'extraction et la pompe de recyclage constituent une seule et même pompe à la sortie de laquelle une vanne multi-voies (12) oriente l'eau de sortie vers les buses choisies.

3. Ensemble modulaire selon la revendication 1, caractérisé en ce que le pédiluve (7), comporte un volet de sécurité (8) destiné à éviter tout désamorçage de la pompe (5) en cas de manque d'eau.

4. Ensemble modulaire selon la revendication 1, caractérisé en ce que la partie horizontale de la marche sur dimensionnée (2') comporte une paroi (19) articulée pour pouvoir être placée en position verticale et délimiter un bassin de balnéothérapie ou une pataugeoire pour enfants.

5. Ensemble modulaire selon la revendication 1, caractérisé en ce qu'il comporte, sur la tuyauterie de balnéothérapie, une prise d'air (16) permettant de moduler l'apport d'air dans le circuit afin d'oxygéner et d'émulsionner l'eau.

## Claims

1. Modular system adapted to be associated with a swimming pool, of the type comprising a system for filtering the water from the pool and a recirculation system adapted to recycle the water from the filtration system back to the pool, these systems being integrated in a module (1) ready to be fitted to the pool, this modular assembly comprising a filtration tank (4) which houses the system for filtering the water from the pool, a technical tank (3) which houses a system for recirculating the water from the filtration tank, the tanks (3) and (4) being housed in separate portions of the module (1), the modular assembly comprising access steps (2) for the pool, which steps are immersed in the pool, means (5) for extracting water from the pool via the filtration system (4) and means (5) for recycling the water filtered in this way so as to supply the pool with filtered water and delivery means (9) housed in the technical tank (3), which modular assembly is characterized in that the module is prefabricated from plastic material, the filtration system is formed by filter cartridges (6), the filtration tank (4) is adjacent to the technical tank (3), the steps (2) form a staircase occupying the remainder of the module, the delivery pipes for the filtered water are housed below this staircase, at least one of the steps (2') is larger so as to receive a person in a lying position, the filtration tank is covered by a footbath supplied with water from the pool and contains the filter cartridges, the extraction and recycling means are formed by one or two pumps (5) so as to suction the water from the footbath (7) and through the filter cartridges (6) disposed below the footbath (7), the delivery of the filtered water into the pool is carried out by delivery nozzles (9), balneotherapy nozzles (13) and countercurrent swimming nozzles (14) and in that the nozzles are distributed over the vertical walls of the steps of the staircase (2), the balneotherapy nozzles (13) being disposed in the upper wall, while the delivery nozzles (9) are disposed in the lower wall and the nozzles for counter-current swimming (14) are disposed in the vertical wall of an intermediate step.

2. Modular assembly as claimed in claim 1, characterized in that the extraction pump and the recycling pump form a single pump from the outlet of which a multi-way valve (12) orients the water output to the selected nozzles.

3. Modular assembly as claimed in claim 1, characterized in that the footbath (7) comprises a safety flap (8) adapted to prevent any deactivation of the pump (5) in the event of a lack of water.

4. Modular assembly as claimed in claim 1, characterized in that the horizontal portion of the larger step (2') comprises a wall (19) which is articulated so that it may be placed in a vertical position and form a balneotherapy tank or a paddling pool for children.

5. Modular assembly as claimed in claim 1, characterized in that it comprises, on the balneotherapy piping, an air intake (16) allowing the air intake into the circuit to be modulated so as to oxygenate and emulsify the water.

## Patentansprüche

1. Modul-Baugruppe, die zur Verbindung mit einem Schwimmbassin bestimmt und von der Art ist, welche ein Filtrationssystem für das vom Schwimmbassin stammende Wasser und ein Umlaufsystem, das zum Zurückführen des vom erwähnten Filtrationssystem stammenden Wassers zum Schwimmbassin hin bestimmt ist, umfaßt, wobei die genannten Systeme in eine Baueinheit (1), die fertig ist, um an das Schwimmbassin angepaßt zu werden, integriert sind, die besagte Modul-Baugruppe eine Filterungskammer (4), in welcher das Filtrationssystem für das vom Schwimmbassin stammende Wasser untergebracht ist, eine Technikkammer (3), in welcher ein Umwälzsystem für das von der Filtrationskammer kommende Wasser untergebracht ist, wobei die erwähnten Kammern (3) und (4) in unabhängige Teile der genannten Baueinheit (1) eingebaut sind, besitzt und die besagte Modul-Baugruppe Zugangsstufen (2) zum Schwimmbassin, welche Stufen im Schwimmbassin untergetaucht sind, sowie in der Technikkammer (3) untergebrachte Mittel (5) zum Abziehen des Wassers vom Schwimmbassin durch das Filtrationssystem (4) hindurch und Mittel (5) zur Rückführung des derart gefilterten Wassers in der Weise, um das Schwimmbassin mit gefiltertem Wasser zu speisen, sowie Rückdruckmittel (9) aufweist, dadurch gekennzeichnet, daß in der Modul-Baugruppe die Baueinheit aus Kunststoffmaterial vorgefertigt ist, das Filtrationssystem aus Filterpatronen (6) hergestellt ist, die Filterungskammer (4) an die Technikkammer (3) angrenzt, die Stufen (2) eine terrassenförmige, den Rest der besagten Baueinheit einnehmende Treppe bilden, die Rückdruckleitungen für das gefilterte Wasser unter dieser Treppe untergebracht sind, wenigstens eine dieser Stufen (2') überdimensioniert ist, um einen Gegenstand in verlängerter Position aufzunehmen, die Filtrierungskammer von einem Fußbadebecken, welches mit vom Schwimmbassin stammenden Wasser gespeist wird, überdeckt ist sowie die Filterpatronen enthält, die Mittel zum Abziehen und zum Rückführen von einer oder zwei Pumpen (5) gebildet sind derart, um das Wasser von dem Fußbadebekken (7) und durch die besagten Filterpatronen (6), welche unterhalb des erwähnten Fußbadebeckens (7) angeordnet sind, anzusaugen, das Zurückdrücken des gefilterten Wassers zum Schwimmbassin durch Rückdruckdüsen (9), Badetherapiedüsen (13) und Düsen (14) zum Gegenstromschwimmen bewirkt wird, und daß die Düsen über die vertikalen Wände der Treppenstufen (2) verteilt sind, wobei die Badetherapiedüsen (13) in der oberen Wand angeordnet sind, während die Rückdruckdüsen (9) in der unteren Wand sowie die Düsen (14) zum Gegenstromschwimmen in der vertikalen Wand einer zwischenliegenden Stufe angeordnet sind.

2. Modul-Baugruppe nach Anspruch 1, dadurch gekennzeichnet, daß die Abziehpumpe sowie die Rückführpumpe als ein und dieselbe Pumpe ausgebildet sind, an deren Auslaß ein Mehrwegeventil (12) das Austrittswasser zu den ausgewählten Düsen hin richtet.

3. Modul-Baugruppe nach Anspruch 1, dadurch gekennzeichnet, daß das Fußbadebecken (7) eine Sicherheitsklappe (8) aufweist, die dazu bestimmt ist, jegliches Leerlaufen der Pumpe (5) im Fall eines Wassermangels zu verhindern.

4. Modul-Baugruppe nach Anspruch 1, dadurch gekennzeichnet, daß der horizontale Teil der überdimensionierten Stufe (2') eine gelenkig gelagerte Wand (19), um in einer vertikalen Position angeordnet werden zu können und ein Bassin für eine Badetherapie oder ein Planschbecken für Kinder abzugrenzen, besitzt.

5. Modul-Baugruppe nach Anspruch 1, dadurch gekennzeichnet, daß sie auf der Badetherapie-Rohrleitung einen Lufteintritt (16) besitzt, der ein Modulieren der Zufuhrluft in den Kreislauf, um das Wasser mit Sauerstoff anzureichern und zu emulgieren, zuläßt.
